# EUROPÄISCHE PATENTSCHRIFT

(11) **EP 3 109 384 B1**
(45) Veröffentlichungstag und Bekanntmachung des Hinweises auf die Patenterteilung: **26.05.2021**
(21) Anmeldenummer: 16000690.4
(22) Anmeldetag: 23.03.2016
(51) Int. Cl.: E05B 63/20, E05B 59/00, E05C 9/02, E05B 15/04

(54) **SCHLIESSVORRICHTUNG MIT STARKER RIEGELDRUCKFEDER**
LOCKING DEVICE WITH STRONG BOLT PRESSURE SPRING
DISPOSITIF DE FERMETURE COMPRENANT UN RESSORT DE LOQUET

(30) Priorität: 24.03.2015 DE 202015002250 U
(43) Veröffentlichungstag der Anmeldung: 28.12.2016
(73) Patentinhaber: Eldomat Innovative Sicherheit GmbH, 13467 Berlin (DE)
(72) Erfinder: Bartholdi, Eberhard, 13503 Berlin (DE)
(74) Vertreter: Kayser, Christoph

(56) Entgegenhaltungen:
- EP-A1- 2 677 098
- EP-A2- 1 617 018
- EP-A2- 1 688 566
- DE-A1- 3 700 891
- DE-C1- 19 707 762

## Beschreibung

Die vorliegende Erfindung betrifft eine Schließvorrichtung mit einem Drücker, einer Schließ-und Öffnungsmechanik, die wenigstens ein Riegelelement umfasst, wobei das wenigstens eine Riegelelement mithilfe einer Riegeldruckfeder aus einer Öffnungsstellung in eine Schließstellung bewegbar ist, wobei die Riegeldruckfeder zur Unterstützung der Schließbewegung des wenigstens einen Riegelelements eine erste Vorspannung hat.

Eine solche Schließvorrichtung ist z. B. aus EP 1 617 018 A2, EP 2 677 098 A1, DE 197 07 762 C1, EP 1 688 566 C1 und DE 37 00 891 A1 bekannt. In allen Schließvorrichtungen wird ein Riegelelement bereits auf dem Weg aus einer Schließstellung in eine Öffnungsstellung vorgespannt. Wenn eine Schließvorrichtung in Verbindung mit schlüssellosen Schließsystemen verwendet werden soll, bei denen ein Schließvorgang selbsttätig ausgelöst wird, zum Beispiel wenn eine Tür "in ein Schloss fällt" bzw. ein Türblatt unter Führung an einem Drücker oder Knauf mit seiner Stulpschiene gegenüber einem Schließblech im Türrahmen ausgerichtet wird. Während dieses Ausrichtvorgangs wird die Auslösung dann in der Regel abhängig von einer Federkraft, die überwunden werden muss, um ein Riegelelement vor dessen Auslösung ausreichend vorzuspannen. Die Vorspannung des Riegelelements erfolgt in der Regel mit einer Riegeldruckfeder.

Solche Schließvorrichtungen des Standes der Technik werden gleichermaßen mit nur einem Riegelelement wie auch mit mehreren Riegelelementen und mit einer Mehrfachverriegelung verwendet. Wenn für ein sicheres Erreichen der Schließstellung eine hohe Vorspannung des Regelelements erforderlich ist, kann er diese hohe Vorspannung nicht mehr nur durch ein "ins Schloss Fallen" einer Tür oder dergleichen erreicht werden. Die für das Vorspannen der Riegeldruckfeder benötigte Kraft wäre dafür zu groß, so dass die mit einer entsprechenden Federkraft beaufschlagten Bauteile nicht nur durch ein akustisch wahrnehmbares "Schlagen" der Tür entgegen der Federkraft bewegbar sind sondern auch dabei andere Bauteile, wie zum Beispiel einen Türrahmen, beschädigen können.

Die Aufgabe der vorliegenden Erfindung ist daher, eine Schließvorrichtung der eingangs genannten Art zu schaffen, mit der bei einem Schließvorgang auch eine hohe Vorspannung eines Riegelelements ohne die vorstehend genannten Nachteile erreicht werden kann.

Die Aufgabe wird erfindungsgemäß dadurch gelöst, dass die Riegeldruckfeder in der Öffnungsstellung in einem Zustand vorspannungsfrei ist und in einem anderen Zustand, nach einem Drehen des Drückers, die erste Vorspannung aufweist.

Mit der vorliegenden Erfindung ist es nunmehr möglich, dass Vorspannung einer Riegeldruckfeder zur Unterstützung der Schließbewegung wenigstens eines Riegelelements durch eine manuelle Kraftübertragung, d.h. durch Drehen des Druckers zu erreichen. Dadurch kann die zum Auslösen eines Schließvorgangs notwendige Federkraft, mit der ein oder mehrere andere Bauteile der Schließ-und Öffnungsmechanik beaufschlagt sein können, so gering gehalten werden, dass eine Tür oder dergleichen auch weiterhin sanft in ein Schloss fallen kann, um allein dadurch den Schließvorgang bzw. die Schließbewegung des wenigstens einen Riegelelements in seine Schließstellung auszulösen.

Ein weiterer Vorteil der vorliegenden Erfindung besteht darin, dass der Drücker über einen Spannhebel mit der Riegeldruckfeder in Verbindung steht und der Spannhebel beim Drehen des Drückers die Vorspannung der Riegeldruckfeder aufbaut. Ein solcher Spannhebel hat sich als ein konstruktiv günstiges Bauteil erwiesen, um die durch das Drehen des Druckers erzeugte Kraft auf die Riegeldruckfeder zu übertragen.

Ein weiterer Vorteil der vorliegenden Erfindung ist, dass der Spannhebel bei Erreichen einer Position, die der ersten Vorspannung der Riegeldruckfeder entspricht, arretierbar ist. Auf diese Weise wird die Riegeldruckfeder mittels einer Drehbewegung des Drückers auf eine vorbestimmte erste Vorspannung vorgespannt und diese erste Vorspannung konserviert, bis diese für einen Schließvorgang benötigt wird.

Ein weiterer Vorteil der vorliegenden Erfindung ist, dass die Arretierung des Spannhebels durch einen unterhalb des wenigstens einen Riegelelements angeordneten Rasthebel erfolgt. Durch die Wahl eines unterhalb des wenigstens einen Riegelelements angeordneten Rasthebels als Arretierung für den Spannhebel kann die Bauweise der erfindungsgemäßen Schließvorrichtung sehr kompakt ausfallen.

Ein weiterer Vorteil der vorliegenden Erfindung ist, dass eine Auslöseplatte zum Auslösen der Schließbewegung des wenigstens einen Riegelelements eine zweite Vorspannung hat, die geringer als die erste Vorspannung des wenigstens einen Riegelelements ist. Die Auslöseplatte ist an einer Stulpschiene vorgesehen und ragt in Richtung Schließblech eines Türrahmens vor. Beim Schließen einer Tür, also wenn die Tür "ins Schloss fällt", wird die Auslöseplatte in die Schließvorrichtung entgegen der Wirkrichtung der zweiten Vorspannung zurück gedrückt, bis der Spannhebel über die Schließ-und Öffnungsmechanik aus seiner Arretierung gelöst wird. Da diese zweite Vorspannung sehr viel geringer ist als die erste Vorspannung bedarf es für reine Auslösung keiner großen Kraft. Diese Kraft ist jedenfalls sehr viel kleiner als die Federkraft der Riegeldruckfeder.

Ein weiterer Vorteil der vorliegenden Erfindung ist, dass die Schließ-und Öffnungsmechanik eine Mehrfachverriegelung mit einer Mehrzahl von Riegelelementen umfasst. Durch die Trennung zwischen der notwendigen Auslösekraft zum Auslösen einer Schließbewegung des wenigstens einen Riegelelements und der notwendigen Schließkraft zum Durchführen der Schließbewegung des wenigstens einen Riegelelements können mit der vorliegenden Erfindung nicht nur mehrere Riegelelemente in ein und derselben Schließvorrichtung sondern auch mehrere Regelelemente einer sogenannten Mehrfachverriegelung mit zuverlässiger Schließkraft in die Schließstellung bewegt werden. Die dafür erforderliche Auslösekraft bleibt dabei immer gleich, d.h. gering.

Weitere Vorteile der Folge Erfindung ergeben sich aus den Merkmalen der weiteren Unteransprüche.

Ausführungsformen der vorliegenden Erfindung werden im Folgenden anhand der Zeichnung näher beschrieben. Es zeigen:
- Figur 1: eine schematische Seitenansicht einer Schließvorrichtung gemäß vorliegender Erfindung in einer ersten Ausführungsform, Öffnungsstellung, ungespannte Riegeldruckfeder;
- Figur 2: eine schematische Seitenansicht der Schließvorrichtung aus Figur 1, Öffnungsstellung, Riegeldruckfeder spannen;
- Figur 3: eine schematische Seitenansicht der Schließvorrichtung aus Figur 2, Öffnungsstellung, gespannte Riegeldruckfeder;
- Figur 4: eine schematische Seitenansicht der Schließvorrichtung aus Figur 1, Öffnungsstellung, gespannte Riegeldruckfeder;
- Figur 5: eine schematische Seitenansicht der Schließvorrichtung aus Figur 4 aber einer zweiten Ausführungsform mit Mehrfachverriegelung, Schließstellung, entspannte Riegeldruckfeder, Riegel verschließt, Freigabe durch Rasthebel;
- Figur 6: eine schematische Seitenansicht der Schließvorrichtung aus Figur 5, Öffnungsstellung, entspannte Riegeldruckfeder; und
- Figur 7: eine schematische Seitenansicht der Schließvorrichtung aus Figur 6, Öffnungsstellung, beim Türöffnen wird die Riegeldruckfeder wieder gespannt.

In Figur 1 ist schematisch in Seitenansicht eine Schließvorrichtung 1 in einer ersten Ausführungsform dargestellt. Die Schließvorrichtung 1 umfasst ein Schlossgehäuse 3 und eine Stulpschiene 5. In dem Schlossgehäuse 3 ist eine Schließ-und Öffnungsmechanik 7 angeordnet. Die Schließ-und Öffnungsmechanik 7 umfasst unter anderem in der vorliegenden Ausführungsform ein Riegelelement 9, ein Fallenelement 11, eine Auslöseplatte 13 und eine Nuss 15, an die ein Drücker 17 angreift. Die Nuss 15 ist über diverse hebelartige Bauteile mit dem Riegelelement 9 und mit dem Fallenelement 11 konstruktiv verbunden, so dass eine Betätigung des Drückers 17, d.h. ein Drehen des Drückers 17 im Uhrzeigersinn, einen Rückzug des Fallenelements 11 in das Schlossgehäuse 3 bewirkt. Aufgrund einer Vorspannung des Fallenelements 11 befindet sich dieses in der Öffnungsstellung der Schließvorrichtung in der in Figur 1 gezeigten Position.

Die Schließ-und Öffnungsmechanik 7 umfasst im Wesentlichen vier Vorspannelemente. Das erste Vorspannelement ist eine Riegeldruckfeder 19, das zweite Vorspannelement ist eine Rückholfeder 21, das dritte Vorspannelement ist eine Auslöseplattenfeder 23 und das vierte Vorspannelement ist eine Rasthebelfeder 25. Weitere Vorspannelemente sind denkbar.

In Figur 1 befindet sich der Drücker 17 in einer im Wesentlichen horizontalen Stellung. Die Riegeldruckfeder 19 ist nicht gespannt. Auch die Rückholfeder 21 und die Rasthebelfeder 25 sind nicht gespannt. Nur die Auslöseplatte 13 ist durch die Auslöseplattenfeder 23 vor gespannt und befindet sich zusammen mit dem Fallenelement 11 in einer aus der Stulpschiene 5 vorstehenden Stellung. In dieser Stellung ist zum Beispiel eine Tür (nicht dargestellt) offen.

In Figur 2 ist dargestellt, wie vor dem Schließen der Tür der Drücker 17 ein wenig im Uhrzeigersinn gedreht wird. In Figur 2 ist der Drücker 17 aus seiner im Wesentlichen horizontalen Ausrichtung um 11,5° gegenüber der Stellung in Figur 1 verdreht. Durch die Verdrehung aus der in Figur 1 dargestellten Ausrichtung in die in Figur 2 dargestellte Ausrichtung des Drückers 17 wird die Riegeldruckfeder 19 gespannt. Damit dies möglich wird, greift die Nuss 15, mit welcher der Drücker 17 verbunden ist, an einen Spannhebel 27 an, welcher mit einem freien Ende 27.1 die Riegeldruckfeder 19 soweit zusammendrückt, bis das freie Ende 27.1 des Spannhebels 27 in einen Rasthebel 29 einrastet und diesen gegen die Federkraft der Rasthebelfeder 25 ein wenig nach unten drückt. In dieser Position ist der Rasthebel arretiert.

In Figur 3 verändert sich die Situation in Bezug auf das wenigstens eine Riegelelement 9 und dessen Vorspannung nicht. Die in Figur 3 dargestellte, in Bezug zu der in Figur 2 dargestellten Situation fortgesetzte Drückerbewegung führt zu einer Stellung des Drückers 17, die um 23° gegenüber der Stellung in Figur 1 im Uhrzeigersinn verdreht ist. Die weitere Drückerbewegung in Bezug auf Figur 2 führt dazu, dass sich das Fallenelement 11 in Figur 3 vollständig in das Schlossgehäuse 3 zurückgezogen hat.

In Figur 4 ist nun eine Situation dargestellt, in der sich der Drücker nach der Situation in Figur 3 wieder in die horizontale Ausrichtung zurück bewegt hat. Die in Figur 1 und in Figur 4 dargestellten Situationen unterscheiden sich nunmehr nur dadurch, dass die Riegeldruckfeder 19 in Figur 4 gespannt ist und in Figur 1 nicht gespannt ist. In dem in Figur 4 dargestellten Zustand kann die Tür somit geschlossen werden, in dem in Figur 1 dargestellte Zustand hingegen nicht.

Eine Tür mit der erfindungsgemäßen Schließvorrichtung 1 kann in der in Figur 3 dargestellten Situation geschlossen werden.

In Figur 5 ist die erfindungsgemäße Schließvorrichtung 1 in ihrer Schließstellung bei geschlossener Tür dargestellt. Durch die Bewegung der Tür in der in Figur 4 dargestellten Situation in ihre Schließposition, d.h. das Türblatt ist verschwenkt worden und die Stulpschiene 5 ist in eine Ausrichtung mit einem Schließblech 31 gebracht worden, das sich an einem Türrahmen (nicht dargestellt) befindet, und liegt dem Schließblech 31 nun gegenüber. Bei diesem Ausrichten war die Auslöseplatte 13 im Wege, so dass diese während dieses Vorgangs gegen die Kraft der Auslöseplattenfeder 23 (zweite Vorspannung) in das Schlossgehäuse 3 gedrückt wurde (siehe Pfeil). Durch dieses Hineindrücken in das Schlossgehäuse 3 hat die Auslöseplatte 23 die Arretierung des Rasthebels 29 aufgehoben, so dass das wenigstens eine Riegelelement 9 unter Wirkung der starken Federkraft (erste Vorspannung) der Riegeldruckfeder 19 in die Schließstellung (siehe Pfeil) bewegt wurde. In der in Figur 5 dargestellten Situation greifen das Riegelelement 9 und das Fallenelement 11 in entsprechende Ausnehmungen des Schließblechs 31 ein. Die Tür ist verschlossen. Die erste Vorspannung der Riegeldruckfeder 19 kann somit erheblich größer gewählt werden als die zweite Vorspannung der Auslöseplattenfeder 23.

In Figur 5 ist ergänzend zu der ersten Ausführungsform mit nur einem Riegelelement 9 auch eine zweite Ausführungsform mit einer integrierten Mehrfachverriegelung 33 dargestellt. Die Mehrfachverriegelung 33 hat eine an sich bekannte Bauweise und wird daher hier nicht weiter beschrieben. Die Mehrfachverriegelung 33 ist in einer ebenfalls an sich bekannten Weise über einen Entriegeler 35 mit der Schließ-und Öffnungsmechanik 7 verbunden. Die vorstehend beschriebene Schließbewegung mithilfe der großen ersten Vorspannung der Riegeldruckfeder 19 und der geringeren zweiten Vorspannung der Auslöseplattenfeder 23 wird über die Schließ-und Öffnungsmechanik 7 auf die Mehrfachverriegelung 33 und deren Riegel (nicht dargestellt) übertragen. Beim Schließvorgang spannt die Schließ- und Öffnungsmechanik 7 die Rückholfeder 21, die bei einem Öffnungsvorgang das wenigstens eine Riegelelement 9 ins Schlossgehäuse 3 zurückzieht.

In Figur 6 ist schematisch dargestellt, wie sich die in Figur 5 dargestellte Situation ändert, wenn die Tür zwar geschlossen ist, d.h. das Fallenelement 11 und die Auslöseplatte 13 in die entsprechenden Ausnehmungen im Schließblech 31 eingreifen, aber das wenigstens eine Riegelelement 9 zurückgezogen ist, so dass die Tür mittels Drücker 17 geöffnet werden kann. Wenn der Drücker 17 entsprechend dem Pfeil ein wenig im Uhrzeigersinn nach unten gedreht wird, entsperrt der Entriegeler 35, so dass auch die Riegel der Mehrfachverriegelung 33 zurückgezogen werden. Der Spannhebel 27 befindet sich mit seinem freien Ende 27.1 außer Eingriff mit dem Rasthebel 29. Im Grunde liegt jetzt wieder die in Figur 1 dargestellte Situation vor.

Ein fortgesetztes Drücken im Uhrzeigersinn führt zu der in Figur 7 dargestellten Situation und entspricht im Grunde wieder der in Figur 2 dargestellten Situation. Der oben beschriebene Vorgang des Spannens der Riegeldruckfeder 19 wiederholt sich nun. Auch in Figur 7 dreht sich die Nuss 15 und spannt der Spannhebel 27 die Riegeldruckfeder 19. Das Fallenelement 11 befindet sich noch in der zugehörigen Ausnehmung im Schließblech 31.

### Bezugszeichenliste

- 1: Schließvorrichtung
- 3: Schlossgehäuse
- 5: Stulpschiene
- 7: Schließ-und Öffnungsmechanik
- 9: Riegelelement
- 11: Fallenelement
- 13: Auslöseplatte
- 15: Nuss
- 17: Drücker
- 19: Riegeldruckfeder
- 21: Rückholfeder
- 23: Auslöseplattenfeder
- 25: Rasthebelfeder
- 27: Spannhebel
- 27.1: freies Ende des Spannhebels
- 29: Rasthebel
- 31: Schließblech
- 33: Mehrfachverriegelung
- 35: Entriegeler

## Patentansprüche

1. Schließvorrichtung (1) mit einem Drücker (17), einer Schließ-und Öffnungsmechanik (7), die wenigstens ein Riegelelement (9) umfasst, wobei das wenigstens eine Riegelelement (9) mithilfe einer Riegeldruckfeder (19) aus einer Öffnungsstellung in eine Schließstellung bewegbar ist, wobei die Riegeldruckfeder zur Unterstützung der Schließbewegung des wenigstens einen Riegelelements (9) eine erste Vorspannung hat, **dadurch gekennzeichnet,**
**dass** die Riegeldruckfeder (19) in der Öffnungsstellung in einem Zustand vorspannungsfrei ist und in einem anderen Zustand, nach einem Drehen des Drückers (17), die erste Vorspannung aufweist.

2. Schließvorrichtung nach Anspruch 1,
**dadurch gekennzeichnet,**
**dass** der Drücker (17) über einen Spannhebel (27) mit der Riegeldruckfeder (19) in Verbindung steht und der Spannhebel (27) beim Drehen des Drückers (17) die Vorspannung der Riegeldruckfeder (19) aufbaut.

3. Schließvorrichtung nach Anspruch 2,
**dadurch gekennzeichnet,**
**dass** der Spannhebel (27) bei Erreichen einer Position, die der ersten Vorspannung der Riegeldruckfeder (19) entspricht, arretierbar ist.

4. Schließvorrichtung nach Anspruch 3,
**dadurch gekennzeichnet,**
**dass** die Arretierung des Spannhebels (27) durch einen unterhalb des wenigstens einen Riegelelements (9) angeordneten Rasthebel (25) erfolgt.

5. Schließvorrichtung nach Anspruch 3 oder 4,
**dadurch gekennzeichnet,**
**dass** eine Auslöseplatte (13) zum Auslösen der Schließbewegung des wenigstens einen Riegelelements (9) eine zweite Vorspannung hat, die geringer als die erste Vorspannung des wenigstens einen Riegelelements (9) ist.

6. Schließvorrichtung nach Anspruch 5,
**dadurch gekennzeichnet,**
**dass** sich die Auslöseplatte (13) während eines Schließvorgangs in einer der zweiten Vorspannung entgegengesetzten Richtung bewegt und den Spannhebel (27) aus der Arretierung löst, derart, dass sich das wenigstens eine Riegelelement (9) selbsttätig in die Schließstellung bewegt.

7. Schließvorrichtung nach einem der vorstehenden Ansprüche,
**dadurch gekennzeichnet, dass** die Schließ-und Öffnungsmechanik (7) eine Mehrfachverriegelung mit einer Mehrzahl von Riegelelementen (9) umfasst.

8. Schließvorrichtung nach Anspruch 7,
**dadurch gekennzeichnet,**
**dass** die Mehrfachverriegelung (33) einen Entriegeler (35) umfasst, der die Mehrfachverriegelung (33) bei einem Öffnungsvorgang freigibt.

9. Schließvorrichtung nach Anspruch 8,
**dadurch gekennzeichnet, dass** die Freigabe der Mehrfachverriegelung (33) durch den Entriegelers (35) mit Hilfe einer Drehung des Drückers (17) erfolgt.

10. Schließvorrichtung nach Anspruch 7,
**dadurch gekennzeichnet,**
**dass** die Mehrfachverriegelung einen Entriegeler (35) umfasst, der die Mehrfachverriegelung bei einem Öffnungsvorgang freigibt.

11. Schließvorrichtung nach Anspruch 10,
**dadurch gekennzeichnet,**
**dass** die Freigabe der Mehrfachverriegelung durch den Entriegeler (35) mit Hilfe der Auslöseplatte (13) erfolgt.

12. Schließvorrichtung nach einem der vorstehenden Ansprüche,
**dadurch gekennzeichnet,**
**dass** sich die erste Vorspannung der Riegeldruckfeder (19) bei wenigstens der Hälfte einer maximalen Bewegung des Drückers (17) einstellt.

## Claims

1. A locking device (1) with a latch key (17) and a closing and opening mechanism (7) that comprises at least one bolt element (9), wherein the at least one bolt element (9) can be moved from an open position into a closed position with the aid of a bolt pressure spring (19), and wherein the bolt pressure spring has a first pretension in order to support the closing movement of the at least one bolt element (9), **characterized in that** the bolt pressure spring (19) is in the open position free of pretension in one state and has the first pretension in another state after a rotation of the latch key (17).

2. The locking device according to claim 1,
**characterized in**
**that** the latch key (17) is connected to the bolt pressure spring (19) by means of a tension lever (27) and the tension lever (27) builds up the pretension of the bolt pressure spring (19) during the rotation of the latch key (17).

3. The locking device according to claim 2,
**characterized in**
**that** the tension lever (27) can be arrested once a position corresponding to the first pretension of the bolt pressure spring (19) is reached.

4. The locking device according to claim 3,
**characterized in**
**that** the tension lever (27) is arrested by means of a detent lever (25) arranged underneath the at least one bolt element (9).

5. The locking device according to claim 3 or 4,
**characterized in**
**that** a trigger plate (13) for triggering the closing movement of the at least one bolt element (9) has a second pretension, which is lower than the first pretension of the at least one bolt element (9).

6. The locking device according to claim 5,
**characterized in**
**that** the trigger plate (13) moves during the closing process in a direction extending opposite to the second pretension and releases the tension lever (27) from the arrested position in such a way that the at least one bolt element (9) automatically moves into the closed position.

7. The locking device according to one of the preceding claims,
**characterized in that** the closing and opening mechanism (7) comprises a multi-locking arrangement with a plurality of bolt elements (9).

8. The locking device according to claim 7,
**characterized in**
**that** the multi-locking arrangement (33) comprises an unlocking member (35), which releases the multi-locking arrangement (33) during an opening process.

9. The locking device according to claim 8,
**characterized in that** the release of the multi-locking arrangement (33) by means of the unlocking member (35) takes place with the aid of a rotation of the latch key (17).

10. The locking device according to claim 7,
**characterized in**
**that** the multi-locking arrangement comprises an unlocking member (35), which releases the multi-locking arrangement during an opening process.

11. The locking device according to claim 10,
**characterized in**
**that** the release of the multi-locking arrangement by means of the unlocking member (35) takes place with the aid of the trigger plate (13).

12. The locking device according to one of the preceding claims,
**characterized in**
**that** the first pretension of the bolt pressure spring (19) is adjusted at no less than half of a maximum movement of the latch key (17).

## Revendications

1. Dispositif de fermeture (1) doté d'un poussoir (17), d'un mécanisme de fermeture et d'ouverture (7) qui comprend au moins un élément verrou (9), l'au moins un élément verrou (9) étant mobile au moyen d'un ressort de compression de verrou (19) d'une position d'ouverture vers une position de fermeture, le ressort de compression de verrou, en vue d'assister le mouvement de fermeture de l'au moins un élément verrou (9), ayant une première précontrainte, **caractérisé en ce que** le ressort de compression de verrou (19), dans la position d'ouverture, est exempt de précontrainte dans un état, et, dans un autre état, après une rotation du poussoir (17), présente la première précontrainte.

2. Dispositif de fermeture selon la revendication 1,
**caractérisé en ce que**
le poussoir (17) est en liaison par un levier de tension (27) avec le ressort de compression de verrou (19) et que le levier de tension (27), lors de la rotation du poussoir (17), établit la précontrainte du ressort de compression de verrou (19).

3. Dispositif de fermeture selon la revendication 2,
**caractérisé en ce que**
le levier de tension (27) peut être arrêté à l'atteinte d'une position qui correspond à la première précontrainte du ressort de compression de verrou (19).

4. Dispositif de fermeture selon la revendication 3,
**caractérisé en ce que**
l'arrêt du levier de tension (27) est assuré par un levier d'enclenchement (25) disposé en dessous de l'au moins un élément verrou (9).

5. Dispositif de fermeture selon la revendication 3 ou 4,
**caractérisé en ce**
**qu'**une plaque de déclenchement (13) servant à déclencher le mouvement de fermeture de l'au moins un élément verrou (9) a une seconde précontrainte qui est inférieure à la première précontrainte de l'au moins un élément verrou (9).

6. Dispositif de fermeture selon la revendication 5,
**caractérisé en ce que**
la plaque de déclenchement (13) se déplace, pendant une opération de fermeture, dans un sens opposé à la seconde précontrainte et sort le levier de tension (27) de l'arrêt de manière à ce que l'au moins un élément verrou (9) se déplace automatiquement dans la position de fermeture.

7. Dispositif de fermeture selon des revendications précédentes,
**caractérisé en ce que**
le mécanisme de fermeture et d'ouverture (7) comprend un système de verrouillage multiple doté d'une pluralité d'éléments verrous (9).

8. Dispositif de fermeture selon la revendication 7,
**caractérisé en ce que**
le système de verrouillage multiple (33) comprend un système de déverrouillage (35) qui débloque le système de verrouillage multiple (33) lors d'une opération d'ouverture.

9. Dispositif de fermeture selon la revendication 8,
**caractérisé en ce que**
le déblocage du système de verrouillage multiple (33) est assuré par le système de déverrouillage (35) à l'aide d'une rotation du poussoir (17).

10. Dispositif de fermeture selon la revendication 7,
**caractérisé en ce que**
le système de verrouillage multiple comprend un système de déverrouillage (35) qui débloque le système de verrouillage multiple lors d'une opération d'ouverture.

11. Dispositif de fermeture selon la revendication 10,
**caractérisé en ce que**
le déblocage sectionné première du système de verrouillage multiple par le système de déverrouillage (35) se fait à l'aide de la plaque de déclenchement (13) .

12. Dispositif de fermeture selon des revendications précédentes,
**caractérisé en ce que**
la première précontrainte du ressort de compression de verrou (19) s'établit à au moins la moitié d'un mouvement maximal du poussoir (17).
